# EUROPÄISCHE PATENTSCHRIFT

(11) **EP 3 219 441 B1**
(45) Veröffentlichungstag und Bekanntmachung des Hinweises auf die Patenterteilung: **15.08.2018**
(21) Anmeldenummer: 16160806.2
(22) Anmeldetag: 17.03.2016
(51) Int. Cl.: B25B 5/12, B25B 11/00, F15B 15/00

(54) **VORRICHTUNG ZUM POSITIONIEREN VON KAROSSERIEBAUTEILEN**
DEVICE FOR POSITIONING BODYWORK PARTS
DISPOSITIF DE POSITIONNEMENT DE COMPOSANTS DE CARROSSERIE

(43) Veröffentlichungstag der Anmeldung: 20.09.2017
(73) Patentinhaber: UNIVER S.p.A., 20128 Milano (IT)
(72) Erfinder: Migliori, Luciano, 20128 Mailand (IT)
(74) Vertreter: Quermann, Helmut

(56) Entgegenhaltungen:
- DE-A1-102008 010 153
- JP-A- 2014 030 892

## Beschreibung

Die Erfindung betrifft eine Vorrichtung zum Positionieren von Karosseriebauteilen in der Kraftfahrzeugindustrie, aufweisend ein Gehäuse und zwei in dem Gehäuse parallel zueinander angeordnet gelagerte und axial verschiebbare Stangen, wobei die beiden Stangen mittels einer gemeinsamen Antriebseinheit verfahrbar sind. Dabei ist ein Ende der jeweiligen Stange aus dem Gehäuse herausgeführt und ein Positionierwerkzeug mit diesen Enden verbindbar ist.

Derartige Vorrichtungen mit einer oder zwei parallel geführten Stangen werden häufig auch als Stiftziehzylinder bezeichnet. Solche Vorrichtungen werden vornehmlich in der Kraftfahrzeugindustrie zum Positionieren von Karosseriebauteilen, aber auch in der blechverarbeitenden Industrie zur genauen Positionierung von Blechteilen eingesetzt.

Bei dem mit den Stangen verbindbaren Positionierwerkzeug kann es sich beispielsweise um einen Positionierstift oder Zentrierstift handeln oder das Positionierwerkzeug einen solchen aufweisen. Das Positionierwerkzeug kann je nach Anwendungsbereich individuell angepasst und mit den Stangen der Vorrichtung verbunden bzw. durch den Anwender ausgetauscht werden.

Typischerweise wird das Positionierwerkzeug zwecks Positionierung des Bauteils in bauteilseitige Aufnahmelöcher eingefahren und im Anschluss an den Arbeitsvorgang aus den Aufnahmelöchern herausgezogen, um das Bauteil freizugeben.

Vorrichtungen mit zwei Stangen haben gegenüber Vorrichtungen mit nur einer Stange den Vorteil, dass das Positionierwerkzeug beabstandet zu den Stangen angeordnet werden kann und dennoch eine genaue Positionierung des Positionierwerkzeugs bezüglich der Vorrichtung und insbesondere eine drehfeste Lagerung des Positionierwerkzeugs an den beiden Stangen sichergestellt ist.

Eine Vorrichtung der eingangs genannten Art mit zwei parallel zueinander angeordnet gelagerten und axial verschiebbaren Stangen ist beispielsweise aus der Druckschrift DE 10 2008 010 153 A1 bekannt.

Aufgabe der vorliegenden Erfindung ist es, eine Vorrichtung der eingangs genannten Art derart weiterzubilden, dass die Lage und Ausrichtung des mit den Stangen zu verbindenden Positionierwerkzeugs bezüglich der Vorrichtung, insbesondere bezüglich einer Symmetrieebene der Vorrichtung, in einfacher Art und Weise anpassbar ist.

Gelöst wird die Aufgabe durch eine Vorrichtung, die gemäß den Merkmalen des Patentanspruchs 1 ausgebildet ist.

Die erfindungsgemäße Vorrichtung zum Positionieren von Karosseriebauteilen weist ein Gehäuse und zwei in dem Gehäuse parallel zueinander angeordnet gelagerte und axial verschiebbare Stangen auf. Die beiden Stangen sind dabei mittels einer gemeinsamen Antriebseinheit verfahrbar. Ein Ende der jeweiligen Stange ist aus dem Gehäuse herausgeführt, wobei ein Positionierwerkzeug, insbesondere ein einen Positionierstift aufweisendes Positionierwerkzeug, mit diesen Enden verbindbar ist.

Bei der erfindungsgemäßen Vorrichtung weist die jeweilige Stange einen innerhalb des Gehäuses ausgebildeten Lagerabschnitt auf. Die Vorrichtung weist wiederum mindestens ein die Lagerabschnitte aufnehmendes Lagerelement auf, wobei dieses Lagerelement zum Verfahren der Stangen mit der Antriebseinheit zusammenwirkt. Dabei ist der jeweilige Lagerabschnitt um eine Längsachse der jeweiligen Stange drehbar in dem Lagerelement gelagert.

Die drehbare Lagerung der Stangen in dem Lagerelement ermöglicht es, die Ausrichtung der Lagerstangen bezüglich der Längsachse der jeweiligen Lagerstange in einfacher Art und Weise und unabhängig voneinander anzupassen.

Dies ist insbesondere dann von Vorteil, wenn die Stangen, insbesondere die aus dem Gehäuse herausgeführten und mit dem Positionierwerkzeug verbindbaren Enden, nicht rotationssymmetrisch zu der Längsachse der jeweiligen Stange ausgebildet sind.

Die drehbare Lagerung der beiden Stangen ermöglicht es insbesondere, das Positionierwerkzeug spiegelsymmetrisch zu einer durch die beiden Längsachsen der Stangen gebildeten Ebene mit der Vorrichtung zu verbinden, indem die Stangen jeweils um 180° gedreht und im Anschluss daran das Positionierwerkzeug entsprechend der vom Anwender geforderten Ausrichtung mit den Stangen verbunden wird.

Dadurch kann mit mehreren gleichartigen erfindungsgemäßen Vorrichtungen in einfacher Art und Weise eine spiegelsymmetrische Anordnung von mehreren Positionierwerkzeugen und mit diesen verbundenen Vorrichtungen geschaffen werden, indem die Stangen der Vorrichtungen auf der einen Seite der Symmetrieebene um 180° gegenüber den Stangen der Vorrichtungen auf der anderen Seite der Symmetrieebene gedreht sind. Dies ist insbesondere bei der Positionierung von Karosseriebauteilen in der Kraftfahrzeugindustrie von Vorteil, da diese Bauteile häufig eine Spiegelsymmetrie aufweisen.

Zur Realisierung einer spiegelsymmetrischen Anordnung mit Vorrichtungen der eingangs genannten werden üblicherweise zwei unterschiedliche Varianten einer derartigen Vorrichtung benötigt. Dies führt zu einem erhöhten Aufwand bei einem Aufbau der Anordnung. Auch ist es notwendig, unterschiedliche Varianten vorzuhalten, um im Fall eines Ausfalls einer Vorrichtung der Anordnung einen schnellen Austausch zu gewährleisten. Aufgrund der Anpassbarkeit der erfindungsgemäßen Vorrichtung durch Verdrehen der Stangen ist eine Vorhaltung unterschiedlicher Varianten nicht notwendig, wodurch Kosten und Lagerplatz eingespart werden.

Vorzugsweise ist die drehbare Lagerung der Stangen derart ausgebildet, dass das Verdrehen durch den Verwender an dem aus dem Gehäuse herausgeführten Ende der Stange und insbesondere ohne zusätzliches Werkzeug erfolgen kann.

Unter baulichen Aspekten und unter dem Gesichtspunkt der Fertigung und Montage wird es als besonders vorteilhaft angesehen, wenn der Lagerabschnitt an einem dem aus dem Gehäuse herausgeführten Ende abgewandten Ende der Stange stirnseitig in der Stange ausgebildet ist.

In diesem Zusammenhang wird es als besonders vorteilhaft angesehen, wenn die Abmessung des Lagerabschnitts in einer radialen Richtung geringer ist als die Abmessung des an den Lagerabschnitt angrenzenden Bereichs der Stange.

Um den Lagerabschnitt in axialer Richtung in dem Lagerelement zu halten, weist der Lagerabschnitt in einer bevorzugten Ausführungsform der Vorrichtung einen in einer radialen Richtung ausgebildeten Vorsprung auf, wobei das Lagerelement den Vorsprung hintergreift. Dabei ist der Vorsprung vorzugsweise als umlaufender Vorsprung ausgebildet.

In einer bevorzugten Ausführungsform weist die Vorrichtung zwei separate die Lagerabschnitte aufnehmende Lagerelemente auf, wobei das eine Lagerelement den Lagerabschnitt der einen Stange und das andere Lagerelement den Lagerabschnitt der anderen Stange aufnimmt.

Hinsichtlich dieser Ausführungsform wird es als besonders vorteilhaft wird angesehen, wenn das Lagerelement und der an den Lagerabschnitt angrenzende Bereich der Stange den gleichen Außendurchmesser aufweisen.

Gemäß einer bevorzugten Gestaltung ist vorgesehen, dass das Lagerelement und die dem Lagerelement zugeordnete Stange koaxial angeordnet sind. Eine derartige Gestaltung gewährleistet eine besonders gute Kraftübertragung von dem mit der Antriebseinheit zusammenwirkenden Lagerelement auf die Stange.

Eine besonders gute und stabile Ausrichtung des Lagerelements zu der Stange ergibt sich, wenn die Stange und das der Stange zugeordnete Lagerelement in einem in dem Gehäuse ausgebildeten Führungsabschnitt verschiebbar gelagert sind.

Vorzugsweise ist die drehbare Lagerung des Lagerabschnitts in dem Lagerelement durch eine Nut-Feder-Verbindung gebildet.

Vorzugsweise weist der Lagerabschnitt dabei eine rotationssymmetrisch zu der Längsachse der Stange ausgebildete Feder und das Lagerelement stirnseitig eine, vorzugsweise in radialer Richtung verlaufende Nut auf. Insbesondere durchsetzt die Nut eine Seitenfläche des Lagerelements.

Hinsichtlich einer einfachen Montage der Vorrichtung ist insbesondere vorgesehen, dass das Lagerelement und der Lagerabschnitt in einer radialen Richtung der Stange ineinander einsteckbar sind.

Um eine in axialer Richtung spielfreie Lagerung der Stange in dem Lagerelement zu gewährleisten, ist gemäß einer bevorzugten Weiterbildung der Erfindung vorgesehen, dass das Lagerelement ein in axialer Richtung der Stange bewegliches Stellmittel aufweist, wobei die Stange und/oder der Lagerabschnitt an dem Stellmittel anliegt, insbesondere mit dem dem Lagerelement zugewandten Ende an dem Stellmittel anliegt. Dadurch ist es beispielsweise möglich, Fertigungstoleranzen des Lagerabschnitts und/oder des Lagerelements auszugleichen.

Um eine einfache Montage des Lagerabschnitts und des Lagerelements zu gewährleisten, kann es vorteilhaft sein, ein gewisses Spiel zwischen Lagerabschnitt und Lagerelement vorzusehen. Dieses Spiel kann im Anschluss an die Montage mittels des Stellmittels ausgeglichen werden.

Beispielsweise kann eine in dem Lagerelement ausgebildete Nut derart gestaltet sein, dass der Lagerabschnitt leicht in die Nut eingeführt und im Anschluss an das Einführen das in axialer Richtung vorhandene Spiel mittels des Stellmittels verringert oder vollständig aufgelöst werden kann.

Vorzugsweise ist das Stellmittel als in das Lagerelement einschraubbare Schraube ausgebildet.

Als besonders vorteilhaft wird es angesehen, wenn das Stellmittel von der der Stange abgewandten Seite des Lagerelements aus zugänglich ist.

Es ist durchaus denkbar, dass die Antriebseinheit als pneumatische, hydraulische oder elektrische Antriebseinheit ausgebildet ist.

Vorzugsweise ist die Antriebseinheit durch einen Pneumatikzylinder mit einer Kolbenstange gebildet. Insbesondere ist vorgesehen, dass der Pneumatikzylinder zwischen den beiden Stangen in dem Gehäuse ausgebildet ist, wodurch die Vorrichtung sehr kompakt und somit platzsparend ist. Vorzugsweise ist die Kolbenstange parallel zu den beiden Stangen angeordnet.

Die Vorrichtung kann derart gestaltet sein, dass das Lagerelement über eine Kniehebelgelenkanordnung mit der Antriebseinheit, insbesondere mit der Kolbenstange einer pneumatischen Antriebseinheit, verbunden ist. Die Kniehebelgelenkanordnung gewährleistet, dass bei einem Ausfall der Antriebseinheit die Stangen gegen ein unbeabsichtigtes Verfahren gesichert sind.

Vorzugsweise ist das Lagerelement dabei schwenkbar in einem ersten Hebelarm der Kniehebelgelenkanordnung gelagert.

Zwecks Lagerung des Positionierwerkzeugs weist die Vorrichtung in einer bevorzugten Ausführungsform in dem aus dem Gehäuse herausgeführten Ende der Stange eine Anlagefläche für das Positionierwerkzeug, insbesondere für eine Montageplatte des Positionierwerkzeugs, auf, wobei die Längsachse der Stange außerhalb der Anlagefläche ausgebildet ist. Dabei ist insbesondere vorgesehen, dass die Anlagefläche parallel zu der Längsachse der Lagerstange ausgebildet ist.

In einer besonders bevorzugten Ausführungsform der Erfindung weisen die aus dem Gehäuse herausgeführten Enden jeweils eine Anlagefläche für das Positionierwerkzeug, insbesondere für eine Montageplatte des Positionierwerkzeugs auf, wobei eine durch die Anlageflächen gebildete Ebene parallel zu einer durch die Längsachsen der Stangen gebildeten Ebene ausgebildet ist.

Weitere Merkmale der Erfindung sind in den Unteransprüchen, der Beschreibung der Figuren sowie den Figuren selbst dargestellt, wobei bemerkt wird, dass alle Einzelmerkmale und alle Kombinationen von Einzelmerkmalen erfindungswesentlich sind.

In den Figuren ist die Erfindung anhand eines bevorzugten Ausführungsbeispiels dargestellt, ohne hierauf beschränkt zu sein. Es zeigt:
- Fig. 1: ein Ausführungsbeispiel einer Vorrichtung zum Positionieren von Karosseriebauteilen in einer ersten Endstellung in einer Ansicht gemäß dem Pfeil I in Fig. 2,
- Fig. 2: die Vorrichtung gemäß Fig. 1 in einer Ansicht gemäß dem Pfeil II in Fig. 1,
- Fig. 3: die Vorrichtung gemäß Fig. 1 in einer Schnittansicht gemäß der Linie III-III in Fig. 2,
- Fig. 4: einen Teilbereich der Vorrichtung gemäß Fig. 1 in einer Schnittansicht gemäß Fig. 3,
- Fig. 5: die Vorrichtung gemäß Fig. 1 in einer zweiten Endstellung in einer Ansicht gemäß dem Pfeil V in Fig. 6,
- Fig. 6: die Vorrichtung gemäß Fig. 5 in einer Ansicht gemäß dem Pfeil VI in Fig. 5,
- Fig. 7: die Vorrichtung gemäß Fig. 5 in einer Schnittansicht gemäß der Linie VII-VII in Fig. 6,
- Fig. 8: einen Teilbereich der Vorrichtung gemäß Fig. 1 in einer Schnittansicht gemäß Fig. 7,
- Fig. 9: die Vorrichtung gemäß Fig. 1 mit einem mit der Vorrichtung verbundenen Positionierwerkzeug in einer Ansicht gemäß dem Pfeil IX in Fig. 10,
- Fig. 10: die Anordnung gemäß Fig. 9 in einer Ansicht gemäß dem Pfeil X in Fig. 9,
- Fig. 11: die Anordnung gemäß Fig. 9 in einer Schnittansicht gemäß der Linie XI-XI in Fig. 10,
- Fig. 12: einen Teilbereich der Vorrichtung gemäß Fig. 1 in einer perspektivischen Ansicht mit einem geschnittenen Gehäuse,
- Fig. 13: eine Kolbenstange, ein Lagerelement und ein Stellmittel der Vorrichtung gemäß Fig. 1 in einer perspektivischen Ansicht.

Die Fig. 1 bis 12 zeigen eine Vorrichtung 1 zum Positionieren von Karosseriebauteilen, die insbesondere im Karosseriebau der Kraftfahrzeugindustrie Verwendung findet. Die Vorrichtung 1 weist ein Gehäuse 2 und zwei in dem Gehäuse 2 parallel zueinander angeordnet gelagerte und axial verschiebbare Stangen 3 auf. Die beiden Stangen 3 sind mittels einer gemeinsamen Antriebseinheit 6 verfahrbar, wobei ein Ende der jeweiligen Stange 3 aus dem Gehäuse 2 herausgeführt ist und ein Positionierwerkzeug 14 mit diesen Enden verbindbar ist.

Die Fig. 1 bis 4 zeigen die Vorrichtung 1 in einer ersten Endstellung, wobei in dieser ersten Endstellung die Stangen 3 maximal in das Gehäuse 2 eingefahren sind. In dieser ersten Endstellung befindet sich das Positionierwerkzeug 14 außer Kontakt mit dem Karosseriebauteil.

Die Fig. 5 bis 8 hingegen zeigen die Vorrichtung 1 in einer zweiten Endstellung, wobei in dieser zweiten Endstellung die Stangen 3 maximal weit aus dem Gehäuse 2 herausgefahren sind. In dieser zweiten Endstellung ist das Positionierwerkzeug in eine Aufnahme des Karosseriebauteils eingefahren und positioniert dieses.

Die Vorrichtung 1 mit einem mit den aus dem Gehäuse 2 herausgeführten Enden verbundenen Positionierwerkzeug 14 zeigen die Fig. 9 bis 11. Das Positionierwerkzeug 14 weist eine Montageplatte 16 und einen Positionierstift 17 auf, wobei das Positionierwerkzeug 14 im Bereich der Montageplatte 16 mit den beiden Stangen 3 verbunden ist.

Die jeweilige Stange 3 weist einen innerhalb des Gehäuses 2 ausgebildeten Lagerabschnitt 4 auf, wobei der jeweilige Lagerabschnitt 4 in jeweils einem separaten Lagerelement 7 um eine Längsachse 10 der jeweiligen Stange 3 drehbar gelagert ist. Das Lagerelement 7 wirkt mit der Antriebseinheit 6 zusammen, wobei die Antriebseinheit 6 durch einen Pneumatikzylinder mit Kolbenstange 5 gebildet ist.

Das Lagerelement 7 ist dabei schwenkbar mit einem ersten Hebelarm 15 einer Kniehebelgelenkanordnung 12 verbunden, wobei die Kniehebelgelenkanordnung 12 mit der Kolbenstange 5 der Antriebseinheit 6 zusammenwirkt.

Die beiden Gesamtheiten von der jeweiligen Stange 3, des der Stange 3 zugeordneten Lagerelements 7 und der diesem Lagerelement 7 zugeordneten Kniehebelanordnung 12 sind identisch ausgebildet.

Die beiden Kniehebelanordnungen 12 wirken mit derselben Kolbenstange 5 des Pneumatikzylinders zusammen. Somit werden die beiden Stangen 3 bei einem Verfahren der Kolbenstange 5 gemeinsam axial und parallel in gleichem Maße bezüglich des Gehäuses 2 verfahren

Der Lagerabschnitt 4 ist an einem dem aus dem Gehäuse 2 herausgeführten Ende abgewandten Ende der Stange 3 stirnseitig in der Stange 3 ausgebildet. Dabei sind die Abmessungen des Lagerabschnitts 4 in einer radialen Richtung geringer als die Abmessungen des an den Lagerabschnitt 4 angrenzenden Bereichs der Stange 3.

Der Lagerabschnitt 4 ist radialsymmetrisch zu einer Längsachse 10 der Stange 3 ausgebildet und weist einen umlaufendenden Vorsprung 8 auf, wobei das Lagerelement 7 den Vorsprung 8 hintergreift, wodurch die Stange 3 axial in dem Lagerelement 7 gehalten ist.

Das Lagerelement 7 und die dem Lagerelement 7 zugeordnete Stange 3 sind koaxial zueinander angeordnet, wobei das Lagerelement 7 und der an den Lagerabschnitt 4 angrenzende Bereich der Stange 3 den gleichen Außendurchmesser aufweisen.

Die Stange 3 und das der Stange 3 zugeordnete Lagerelement 7 sind in dem Gehäuse 2 in einem Führungsabschnitt 9 verschiebbar gelagert, wobei auf Grund des gleichen Außendurchmessers und der Führung eine radiale Bewegung von Stange 3 und Lagerelement 7 zueinander verhindert ist.

Wie insbesondere den Fig. 12 und 13 zu entnehmen ist, weist das Lagerelement 7 stirnseitig eine Nut 18 auf, wobei diese Nut 18 eine Seitenfläche des Lagerelements 7 durchsetzt. Diese Nut 18 dient der Aufnahme des Lagerabschnitts 4, wobei die Durchsetzung der Seitenfläche sicherstellt, dass das Lagerelement 7 und der Lagerabschnitt 4 in einer radialen Richtung der Stange 3 ineinander einsteckbar sind.

Um ein axiales Spiel der Stange 3 in dem Lagerelement 7 zu vermeiden, weist das Lagerelement 7 ein in Axialrichtung der Stange 3 bewegliches Stellmittel 11 auf. Dieses Stellmittel 11 ist als in das Lagerelement 7 einschraubbare Schraube ausgebildet, wobei das Stellmittel 11 von der der Stange 3 abgewandten Seite des Lagerelements 7 aus zugänglich ist.

Wie insbesondere den Fig. 4 und 8 zu entnehmen ist, liegt der Lagerabschnitt 4 der Stange 3 mit dem dem Lagerelement 7 zugewandten Ende stirnseitig an dem Stellmittel 11 an. Durch ein Einschrauben des als Schraube ausgebildeten Stellmittels 11 in das Lagerelement 7 in Richtung der Stange 3 wird die Stange 3 bezüglich des Lagerelements 7 axial verschoben bis der Vorsprung 8 des Lagerabschnitts 4 auf seiner dem herausgeführten Ende zugewandten Seite an dem den Vorsprung 8 hintergreifenden Teilbereich des Lagerelements 7 anliegt, wodurch ein axiales Spiel zwischen Lagerabschnitt 4 und Lagerelement 7 vermieden und somit eine in axialer Richtung spielfreie Lagerung der Stange 3 in dem Lagerelement 7 sichergestellt ist.

Die aus dem Gehäuse 2 herausgeführten Enden der Stangen 3 weisen jeweils eine Anlagefläche 13 für das Positionierwerkzeug 14 auf, wobei die Längsachsen 10 der Stangen 3 außerhalb der Anlageflächen 13 ausgebildet sind.

Diese Anlageflächen 13 dienen der Aufnahme einer Montageplatte 16 des Positionierwerkzeugs 14, wobei eine durch die Anlageflächen 13 gebildete Ebene parallel zu einer durch die Längsachsen 10 der Stangen 3 gebildeten Ebene ausgebildet ist.

Dadurch sind das Positionierwerkzeug 14 und insbesondere der Positionierstift 17 außerhalb der durch die Längsachsen 10 gebildeten Ebene angeordnet. Dies ist insbesondere in den Fig. 9 und 11 zu erkennen.

Durch die drehbare Lagerung der Stangen 3 ist sichergestellt, dass bei Drehung der beiden Stangen 3 um 180° und einer Montage des Positionierwerkzeugs 14 eine bezüglich der Ausgangsanordnung der Vorrichtung 1 mit unverdrehten Stangen und montiertem Positionierwerkzeug 14 spiegelsymmetrische Anordnung von Positionierwerkzeug 14 und Vorrichtung 1 gebildet ist.

Somit ist es mit der erfindungsgemäßen Vorrichtung 1 bei bezüglich der durch die Längsachsen 10 der Stangen 3 gebildeten Ebene außermittiger, insbesondere paralleler Lagerung des Positionierwerkzeugs 14 an den Stangen 3 der Vorrichtung 1 möglich, eine spiegelsymmetrische Anordnung von Positionierwerkzeugen 14 und Vorrichtungen 1 zu schaffen ohne unterschiedliche Varianten der Vorrichtung 1 zu verwenden.

Die erfindungsgemäße Vorrichtung 1 zum Positionieren von Karosseriebauteilen ist somit sehr viel flexibler einsetzbar als die Vorrichtungen der eingangs genannten Art.

Zwecks Aufbau einer spiegelsymmetrischen Anordnung von Positionierwerkzeugen 14 ist es lediglich erforderlich, die Stangen 3 einer der erfindungsgemäßen Vorrichtung 1 um 180° gegenüber den Stangen 3 der auf der anderen Seite der Symmetrieebene angeordneten Vorrichtung 1 zu verdrehen. Folglich werden keine unterschiedlichen Varianten der Vorrichtung 1 benötigt, wodurch Kosten und Lagerplatz eingespart werden.

### Bezugszeichenliste

1 Vorrichtung
2 Gehäuse
3 Stange
4 Lagerabschnitt
5 Kolbenstange
6 Pneumatikzylinder
7 Lagerelement
8 Vorsprung
9 Führungsabschnitt
10 Längsachse
11 Stellmittel
12 Kniehebelanordnung
13 Anlagefläche
14 Positionierwerkzeug
15 erster Hebelarm
16 Montageplatte
17 Positionierstift
18 Nut

## Patentansprüche

1. Vorrichtung (1) zum Positionieren von Karosseriebauteilen in der Kraftfahrzeugindustrie, aufweisend ein Gehäuse (2) und zwei in dem Gehäuse (2) parallel zueinander angeordnet gelagerte und axial verschiebbare Stangen (3), wobei die beiden Stangen (3) mittels einer gemeinsamen Antriebseinheit (6) verfahrbar sind, ein Ende der jeweiligen Stange (3) aus dem Gehäuse (2) herausgeführt ist und ein Positionierwerkzeug (14) mit diesen Enden verbindbar ist, **dadurch gekennzeichnet, dass** die jeweilige Stange (3) einen innerhalb des Gehäuses (2) ausgebildeten Lagerabschnitt (4) und die Vorrichtung (1) mindestens ein die Lagerabschnitte (4) aufnehmendes Lagerelement (7) aufweist, wobei das Lagerelement (7) mit der Antriebseinheit (6) zusammenwirkt und wobei der jeweilige Lagerabschnitt (4) um eine Längsachse (10) der jeweiligen Stange (3) drehbar in dem Lagerelement (7) gelagert ist.

2. Vorrichtung nach Anspruch 1, **dadurch gekennzeichnet, dass** der Lagerabschnitt (4) an einem dem aus dem Gehäuse (2) herausgeführten Ende abgewandten Ende der Stange (3) stirnseitig in der Stange (3) ausgebildet ist.

3. Vorrichtung nach Anspruch 1 oder 2, **dadurch gekennzeichnet, dass** der Lagerabschnitt (4) einen in einer radialen Richtung ausgebildeten Vorsprung (8) aufweist, wobei das Lagerelement (7) den Vorsprung (8) hintergreift.

4. Vorrichtung nach einem der Ansprüche 1 bis 3, **dadurch gekennzeichnet, dass** die Vorrichtung (1) zwei separate die Lagerabschnitte (4) aufnehmende Lagerelemente (7) aufweist, wobei das eine Lagerelement (7) den Lagerabschnitt (4) der einen Stange (3) und das andere Lagerelement (7) den Lagerabschnitt (4) der anderen Stange (3) aufnimmt.

5. Vorrichtung nach Anspruch 4, **dadurch gekennzeichnet, dass** das Lagerelement (7) und der an den Lagerabschnitt (4) angrenzende Bereich der Stange (3) den gleichen Außendurchmesser aufweisen.

6. Vorrichtung nach Anspruch 4 oder 5, **dadurch gekennzeichnet, dass** das Lagerelement (7) und die dem Lagerelement (7) zugeordnete Stange (3) koaxial angeordnet sind.

7. Vorrichtung nach einem der Ansprüche 4 bis 6, **dadurch gekennzeichnet, dass** die Stange (3) und das der Stange (3) zugeordnete Lagerelement (7) in einem in dem Gehäuse ausgebildeten Führungsabschnitt (9) verschiebbar gelagert sind.

8. Vorrichtung nach einem der Ansprüche 1 bis 7, **dadurch gekennzeichnet, dass** die drehbare Lagerung des Lagerabschnitts (4) in dem Lagerelement (7) durch eine Nut-Feder-Verbindung gebildet ist.

9. Vorrichtung nach einem der Ansprüche 1 bis 8, **dadurch gekennzeichnet, dass** das Lagerelement (7) und der Lagerabschnitt (4) in einer radialen Richtung der Stange (3) ineinander einsteckbar sind.

10. Vorrichtung nach einem der Ansprüche 1 bis 9, **dadurch gekennzeichnet, dass** das Lagerelement (7) ein in Axialrichtung der Stange (3) bewegliches Stellmittel (11) aufweist, wobei die Stange (3) und/oder der Lagerabschnitt (4) insbesondere mit dem dem Lagerelement (7) zugewandten Ende an dem Stellmittel (11) anliegt.

11. Vorrichtung nach Anspruch 10, **dadurch gekennzeichnet, dass** das Stellmittel (11) von der der Stange (3) abgewandten Seite des Lagerelements (7) aus zugänglich ist.

12. Vorrichtung nach einem der Ansprüche 1 bis 11, **dadurch gekennzeichnet, dass** die Antriebseinheit (6) durch einen Pneumatikzylinder mit einer Kolbenstange (5) gebildet ist, vorzugsweise der Pneumatikzylinder zwischen den beiden Stangen (3) in dem Gehäuse (2) angeordnet ist.

13. Vorrichtung nach einem der Ansprüche 1 bis 12, **dadurch gekennzeichnet, dass** das Lagerelement (7) über eine Kniehebelgelenkanordnung (12) mit der Antriebseinheit (6), verbunden ist.

14. Vorrichtung nach einem der Ansprüche 1 bis 13, **dadurch gekennzeichnet, dass** das aus dem Gehäuse (2) herausgeführte Ende der jeweiligen Stange (3) eine Anlagefläche (13) für das Positionierwerkzeug (14) aufweist, wobei die Längsachse (10) der Stange (3) außerhalb der Anlagefläche (13) ausgebildet ist.

15. Vorrichtung nach Anspruch 14, **dadurch gekennzeichnet, dass** die aus dem Gehäuse (2) herausgeführten Enden jeweils eine Anlagefläche (13) für das Positionierwerkzeug (14), wobei eine durch die Anlageflächen (13) gebildete Ebene parallel zu einer durch die Längsachsen (10) der Stangen (3) gebildeten Ebene ausgebildet ist.

## Claims

1. Device (1) for positioning bodywork components in the motor vehicle industry, having a housing (2) and two rods (3) which are mounted in the housing (2) in a manner arranged parallel to each other and are axially displaceable, wherein the two rods (3) are movable by means of a common drive unit (6), one end of the respective rod (3) is guided out of the housing (2) and a positioning tool (14) is connectable to said ends, **characterized in that** the respective rod (3) has a bearing portion (4) formed within the housing (2), and the device (1) has at least one bearing element (7) receiving the bearing portions (4), wherein the bearing element (7) interacts with the drive unit (6), and wherein the respective bearing portion (4) is mounted in the bearing element (7) so as to be rotatable about a longitudinal axis (10) of the respective rod (3).

2. Device according to Claim 1, **characterized in that** the bearing portion (4) is formed on the end side in the rod (3) at an end of the rod (3) that faces away from the end which is led out of the housing (2) .

3. Device according to Claim 1 or 2, **characterized in that** the bearing portion (4) has a projection (8) formed in a radial direction, wherein the bearing element (7) reaches behind the projection (8).

4. Device according to one of Claims 1 to 3, **characterized in that** the device (1) has two separate bearing elements (7) receiving the bearing portions (4), wherein the one bearing element (7) receives the bearing portion (4) of the one rod (3) and the other bearing element (7) receives the bearing portion (4) of the other rod (3) .

5. Device according to Claim 4, **characterized in that** the bearing element (7) and that region of the rod (3) which is adjacent to the bearing portion (4) have the same outside diameter.

6. Device according to Claim 4 or 5, **characterized in that** the bearing element (7) and the rod (3) assigned to the bearing element (7) are arranged coaxially.

7. Device according to one of Claims 4 to 6, **characterized in that** the rod (3) and the bearing element (7) assigned to the rod (3) are mounted displaceably in a guide portion (9) formed in the housing.

8. Device according to one of Claims 1 to 7, **characterized in that** the rotatable mounting of the bearing portion (4) in the bearing element (7) is formed by a tongue and groove connection.

9. Device according to one of Claims 1 to 8, **characterized in that** the bearing element (7) and the bearing portion (4) are pluggable one into the other in a radial direction of the rod (3).

10. Device according to one of Claims 1 to 9, **characterized in that** the bearing element (7) has an adjustment means (11) which is movable in the axial direction of the rod (3), wherein the rod (3) and/or the bearing portion (4) abut/abuts against the adjustment means (11), in particular with the end facing the bearing element (7).

11. Device according to Claim 10, **characterized in that** the adjustment means (11) is accessible from that side of the bearing element (7) which faces away from the rod (3).

12. Device according to one of Claims 1 to 11, **characterized in that** the drive unit (6) is formed by a pneumatic cylinder with a piston rod (5), and the pneumatic cylinder is preferably arranged between the two rods (3) in the housing (2).

13. Device according to one of Claims 1 to 12, **characterized in that** the bearing element (7) is connected to the drive unit (6) via a toggle lever joint arrangement (12).

14. Device according to one of Claims 1 to 13, **characterized in that** that end of the respective rod (3) which is led out of the housing (2) has an abutment surface (13) for the positioning tool (14), wherein the longitudinal axis (10) of the rod (3) is formed outside the abutment surface (13) .

15. Device according to Claim 14, **characterized in that** the ends which are led out of the housing (2) each an abutment surface (13) for the positioning tool (14), wherein a plane formed by the abutment surfaces (13) is formed parallel to a plane formed by the longitudinal axes (10) of the rods (3).

## Revendications

1. Dispositif (1) de positionnement de composants de carrosserie dans l'industrie automobile, présentant un boîtier (2) et deux barres (3) disposées de manière supportée parallèlement l'une à l'autre dans le boîtier (2) et déplaçables axialement, les deux barres (3) pouvant être déplacées au moyen d'une unité d'entraînement commune (6), une extrémité de la barre respective (3) étant guidée hors du boîtier (2) et un outil de positionnement (14) pouvant être connecté à ces extrémités, **caractérisé en ce que** la barre respective (3) présente une portion de palier (4) réalisée à l'intérieur du boîtier (2) et le dispositif (1) présente au moins un élément de palier (7) recevant les portions de palier (4), l'élément de palier (7) coopérant avec l'unité d'entraînement (6), et la portion de palier respective (4) étant supportée dans l'élément de palier (7) de manière à pouvoir tourner autour d'un axe longitudinal (10) de la barre respective (3) .

2. Dispositif selon la revendication 1, **caractérisé en ce que** la portion de palier (4) est réalisée du côté frontal dans la barre (3), au niveau d'une extrémité de la barre (3) opposée à l'extrémité guidée hors du boîtier (2).

3. Dispositif selon la revendication 1 ou 2, **caractérisé en ce que** la portion de palier (4) présente une saillie (8) réalisée dans une direction radiale, l'élément de palier (7) venant en prise par l'arrière avec la saillie (8).

4. Dispositif selon l'une quelconque des revendications 1 à 3, **caractérisé en ce que** le dispositif (1) présente deux éléments de palier (7) séparés recevant les portions de palier (4), l'un des éléments de palier (7) recevant la portion de palier (4) de l'une des barres (3) et l'autre élément de palier (7) recevant la portion de palier (4) de l'autre barre (3).

5. Dispositif selon la revendication 4, **caractérisé en ce que** l'élément de palier (7) et la région de la barre (3) adjacente à la portion de palier (4) présentent le même diamètre extérieur.

6. Dispositif selon la revendication 4 ou 5, **caractérisé en ce que** l'élément de palier (7) et la barre (3) associée à l'élément de palier (7) sont disposés coaxialement.

7. Dispositif selon l'une quelconque des revendications 4 à 6, **caractérisé en ce que** la barre (3) et l'élément de palier (7) associé à la barre (3) sont supportés de manière déplaçable dans une portion de guidage (9) réalisée dans le boîtier.

8. Dispositif selon l'une quelconque des revendications 1 à 7, **caractérisé en ce que** le support sur palier rotatif de la portion de palier (4) dans l'élément de palier (7) est réalisé par une liaison à rainure et languette.

9. Dispositif selon l'une quelconque des revendications 1 à 8, **caractérisé en ce que** l'élément de palier (7) et la portion de palier (4) sont enfichables l'un dans l'autre dans la direction de la barre (3).

10. Dispositif selon l'une quelconque des revendications 1 à 9, **caractérisé en ce que** l'élément de palier (7) présente un moyen de réglage (11) déplaçable dans la direction axiale de la barre (3), la barre (3) et/ou la portion de palier (4) s'appliquant notamment avec l'extrémité tournée vers l'élément de palier (7) contre le moyen de réglage (11).

11. Dispositif selon la revendication 10, **caractérisé en ce que** le moyen de réglage (11) est accessible depuis le côté de l'élément de palier (7) opposé à la barre (3).

12. Dispositif selon l'une quelconque des revendications 1 à 11, **caractérisé en ce que** l'unité d'entraînement (6) est formée par un cylindre pneumatique avec une tige de piston (5), de préférence le cylindre pneumatique est disposé entre les deux barres (3) dans le boîtier (2).

13. Dispositif selon l'une quelconque des revendications 1 à 12, **caractérisé en ce que** l'élément de palier (7) est connecté à l'unité d'entraînement (6) par le biais d'un agencement d'articulation à genouillère (12).

14. Dispositif selon l'une quelconque des revendications 1 à 13, **caractérisé en ce que** l'extrémité de la barre respective (3) guidée hors du boîtier (2) présente une surface d'appui (13) pour l'outil de positionnement (14), l'axe longitudinal (10) de la barre (3) étant réalisé à l'extérieur de la surface d'appui (13).

15. Dispositif selon la revendication 14, **caractérisé en ce que** les extrémités guidées hors du boîtier (2) une surface d'appui respective (13) pour l'outil de positionnement (14), un plan formé par les surfaces d'appui (13) étant réalisé parallèlement à un plan formé par les axes longitudinaux (10) des barres (3).
